# FASCICULE DE BREVET EUROPEEN

(11) **EP 2 769 773 B1**
(45) Date de publication et mention de la délivrance du brevet: **17.02.2016**
(21) Numéro de dépôt: 14156377.5
(22) Date de dépôt: 24.02.2014
(51) Int. Cl.: B05C 3/10, B05C 3/04, B65G 49/04

(54) **Installation de traitement de surface de pièces par immersion**
Anlage zur Oberflächenbehandlung von Werkstücken durch Eintauchen
Facility for surface treatment of parts by immersion

(30) Priorité: 26.02.2013 FR 1351656
(43) Date de publication de la demande: 27.08.2014
(73) Titulaire: Vacheron, Frédéric, 74290 Menthon St Bernard (FR)
(72) Inventeur: Vacheron, Frédéric, 74290 Menthon St Bernard (FR)
(74) Mandataire: Gasquet, Denis

(56) Documents cités:
- WO-A1-2011/123132
- DE-A1- 3 739 602
- US-A- 826 258
- US-A1- 2003 213 429
- US-A1- 2009 123 658

## Description

La présente invention concerne un perfectionnement dans le procédé de traitement de surface de pièces en continue utilisant le principe d'immersion et transfert des pièces, comme par exemple le traitement de pièces métalliques, et plus particulièrement un traitement de conversion tel que, par exemple, une anodisation d'une pièce en aluminium, voire par électrolyse.

La présente invention concerne plus particulièrement un nouveau type d'installation de traitement de surface.

On connaît déjà différents procédés de traitement de surface de pièces, et plus spécialement de pièces métalliques telles qu'en aluminium, en acier, en cuivre, en laiton, mais aussi des pièces en matières plastiques. On peut citer, par exemple, des traitements anodiques de l'aluminium et de ses alliages, des traitements cathodiques des alliages ferreux comme l'acier ou des alliages non-ferreux comme le cuivre ou le laiton, des traitements de métallisation en phases aqueuses des matières plastiques. De même, le traitement de surface de pièces par électrolyse est un procédé bien connu, qui nécessite la mise en oeuvre d'un courant électrique pour la réalisation du traitement.

Les pièces devant subir un traitement de surface par immersion sont généralement fixées sur des supports appelés outillages. Ces outillages sont ensuite regroupés sur des châssis qui sont eux-mêmes déplacés de cuve en cuve à l'aide de palans.

Dans une installation classique les pièces à traiter, fixées sur leurs supports sont immergées verticalement, de haut en bas, dans les bains de traitement où elles restent immobiles pendant la durée du traitement. Cette technique présente deux inconvénients majeurs pour le traitement de surface des pièces ; premièrement les pièces à traiter restent immobiles durant le traitement ce qui le rend inégale sur les différentes faces de chacune des pièces, deuxièmement les surfaces des outillages et du châssis les supportant sont elles-mêmes soumises au traitement et consomment ainsi une partie importante de l'énergie et des métaux utilisés pour la transformation ou le dépôt recherché par l'opération de traitement de surface.

Les documents DE 37 39 602 A1, US 2009/123658 A1, US 2003/213429 A1, US 826 258 A et WO 2011/123132 A1 décrivent des installations antérieures.

La présente invention apporte une amélioration significative du traitement des pièces en permettant la mise en oeuvre d'une agitation par oscillation des pièces pendant la phase d'immersion dans le bain de traitement, elle permet également de réduire au minimum nécessaire les surfaces des supports sur lesquels les pièces à traiter sont fixées, et de réduire la consommation de métaux et d'énergie par la surface des supports pendant la phase de traitement, tout en améliorant la qualité du traitement sur les pièces.

Ainsi, l'installation de traitement de surface de pièces selon l'invention comprend au moins une cuve de traitement comprenant un liquide de traitement dans laquelle est immergée au moins en partie un bras portant sur une de ces extrémités au moins un support de pièces comportant une face inférieure et une face supérieure maintenant en position les pièces à traiter caractérisé en ce qu'il est monté en rotation autour d'un axe (X) situé d'une part à l'extérieur de la cuve et d'autre part à un niveau inférieur au niveau constitué par la bordure d'extrémité supérieure de la cuve.

Selon une caractéristique complémentaire, la forme générale du bras a une forme non rectiligne, mais concave soit en forme d'un C soit constitué de plusieurs portions non dans le prolongement l'une de l'autre.

Selon une revendication complémentaire, le/les bras ont deux positions extrêmes et en ce que dans une des positions, le support de pièce est maintenu à l'extérieur de la cuve de sorte que le plan général du/un support(s) soit parallèle au plan déterminé par la surface du liquide contenue dans la cuve, la face inférieure dudit support étant en regard vers le fond de ladite cuve, ce qui permet aux pièces traitées de bien se vider du surplus de liquide après traitement.

Selon une autre caractéristique complémentaire, le/les bras comportent deux positions d'extrémités et en ce que dans une des positions, le/le support(s) de pièces est(sont) maintenu(s) de sorte que le plan général du support soit dans une position selon laquelle la face supérieure du support de pièces est en regard vers le fond de la cuve.

Selon un des modes de réalisation, le /les bras a/ont sensiblement la forme d'un C dont une des extrémités est fixée à l'axe de rotation et son autre partie d'extrémité porte le support de pièce qui est destiné à être plongée dans le bain par l'action rotative du/des bras.

Précisons que l'axe de rotation est mis en rotation par l'action d'un moteur situé à un niveau inférieur au niveau constitué par la bordure supérieure de la cuve.

Selon un des modes de réalisation, la cuve comporte un prolongement vers l'extérieur dans sa partie supérieure permettant à la fois de protéger le moteur ainsi que l'axe et permettant aussi de récupérer le surplus de liquide de traitement lorsque le support de pièce est maintenu à l'extérieur de la cuve.

Ajoutons que les supports de pièces sont maintenus de façon amovible sur des glissières fixées sur l'extrémité du/des bras, opposées à l'extrémité liée à l'axe de rotation.

D'autres caractéristiques et avantages de l'invention se dégageront de la description qui va suivre en regard des dessins annexés qui ne sont donnés qu'à titre d'exemples non limitatifs.
Les figures 1 et 2 sont des vues latérales en coupe selon A-A de l'installation.
La figure 3 est une vue arrière de l'installation.
La figure 4 est une vue latérale en coupe selon A-A de l'installation selon un deuxième mode de réalisation.
Les figures 5 et 6 sont des vues latérales en coupe selon A-A de l'installation selon un troisième mode de réalisation.

L'installation de traitement de l'invention comporte au moins une cuve (2) de traitement de surface de pièces (5) contenant un liquide (4) de traitement dans lequel sont immergées les pièces (5) à traiter. Les pièces (5) sont maintenues sur au moins un support (6), avantageusement perpendiculairement par rapport au plan général (P) du support. Les/Le support(s) (6) sont/est maintenu (s) de façon amovible par au moins une glissière (7) fixée sur une des extrémités (32) d'un ou de plusieurs bras (3) mobile en rotation. Lesdits/ledit support(s) (6) comporte(NT) une face inférieure (6b) et une face supérieure (6a), la face inférieure (6b) comportant des moyens de maintien sur les/la glissière, et la face supérieure (6a) comporte des moyens de fixation des pièces (5) à traiter.

Selon le procédé mettant en oeuvre l'installation de traitement de l'invention, on immerge chaque pièce (5) dans une cuve (2), en lui faisant faire au moins un mouvement de rotation tel que les bulles d'air susceptibles d'être créées à l'intérieur de la cuve sont chassées, permettant ainsi au liquide de traitement (4) de traiter l'intégralité de la pièce (5), rendant le traitement parfaitement homogène.

Les/le bras (3) mobiles de l'invention a/ont sensiblement la forme d'un C dont une des extrémités (31) est fixée à un axe de rotation (X) actionné par un moteur (10), et dont l'autre extrémité libre opposée (32) porte un ou plusieurs support (6) de pièce par l'intermédiaire d'une glissière (7) permettant le maintien de façon amovible du support (6) de pièces.

Selon l'invention, l'axe (X) de rotation est mis en rotation par l'action d'un moteur (10), et selon le mode de réalisation préféré de l'invention l'axe (X) est situé à l'extérieur de la cuve, à un niveau inférieur au niveau constitué par la bordure supérieure (2c) de ladite cuve (2).

Les/le bras de l'invention est/sont donc mobile(s) selon un mouvement de rotation dont le centre est l'axe (X) et permet ainsi à l'extrémité libre opposée (32) à celle fixée à l'axe (X) d'être alternativement immergé dans le liquide (4) et émergé dans un mouvement de va et vient.

Dans la position extrême haute, selon laquelle l'extrémité libre des/du bras (3) sont/est émergée(s), les/le bras (3) ne sont/n'est plus en contact avec le liquide (4). Dans cette position, le support de pièce maintenu par les /le bras (3) est/sont à l'extérieur (EXT) de la cuve (2) ou du moins émergé du liquide (4), dans une position selon laquelle le plan général du support (P) est sensiblement parallèle au plan (PL) déterminé par la surface du liquide (4) de traitement contenu dans la cuve (2).

Dans une autre position extrême basse, selon laquelle l'extrémité libre (32) des/du bras (3) est immergée, les/le support(s) (6) de pièces est/sont maintenu(s) de sorte que le plan général (P) des/du support est/sont dans une position selon laquelle la face supérieure (6a) du support (6) de pièces (5) est en regard vers le fond (2b) de la cuve (2).

Selon le mode préféré de l'invention, la cuve (2) comporte une paroi de fond (2b) et quatre parois verticales (2a) formant un espace contenant le liquide de traitement (4). Une des parois verticales comporte des moyens de récupération (MR) du surplus de liquide (4) charrié par les pièces traitées, les/le support(s) de pièce (6), les/la glissière(s) (7) et la partie du/des bras ayant été immergé(s) lors du traitement. Ces moyens de récupération (MR) sont réalisés par une portion de paroi (2d) sensiblement horizontale sur l'extrémité supérieure (2c) d'une des parois verticales (2a). Selon le mode préféré de l'invention, l'extrémité supérieure (2c) d'une des parois verticales (2a) de la cuve (2) comporte un prolongement vers l'extérieur (EXT) et ladite portion de paroi (2d) est sensiblement inclinée constituant une surface inclinée dont la pente est orientée vers l'intérieur (INT) de la cuve (2), rapatriant le surplus de liquide (4) dans la cuve (2). Ladite portion de paroi (2d) comporte donc quatre cotés (2a), dont un est avantageusement en contact avec une des extrémités supérieures (2'c) d'une des parois verticales (2a) de la cuve (2), ou à l'intérieur de l'espace déterminé par la cuve (2), le côté opposé à ce dernier est avantageusement situé à l'extérieur (EXT) de la cuve (2) et les deux autres cotés latéraux (2a) en regard l'un l'autre. La longueur de ces-dites parois est de longueur (L) au moins égale à la moitié de la longueur (L1) correspondant à la/les portion(s) de bras plongée(s) dans le liquide de traitement (4).

Selon une caractéristique complémentaire de l'invention, le/les bras (3) comporte(nt) des moyens, avantageusement réalisés par une saillie (33), permettant d'éviter que le surplus de liquide (8) de traitement coule le long dudit/desdits bras (3) et se répande sur l'axe (X), le moteur et le sol.

Selon le mode préféré de l'invention, le moteur (10) est avantageusement fixé sur la face extérieure d'une des parois (2a) de la cuve (2). Et selon d'autres variantes de réalisation, le moteur (10) est fixé sur un support indépendant de la cuve de traitement (2).

Décrit de façon plus détaillée, le/les bras (3) de l'invention, et selon le mode réalisation préféré, comporte(nt) plusieurs portions (3a ; 3b ; 3c). Ainsi, les/le bras (3) comporte(nt), à son/leur extrémité fixée (31) au moteur ou à l'axe (X) une première portion (3a) rectiligne, qui, dans une position extrême est sensiblement parallèle au plan (Pv) sensiblement vertical réalisé par les parois de la cuve (2), et dans une autre position extrême est positionnée de façon à constituer un angle compris entre 90° et 150° par rapport au plan (Pv) avantageusement vertical des parois de la cuve. La seconde portion (3b), consécutive à la portion rectiligne (3a), est de forme sensiblement en arc de cercle et la troisième portion (3c) consécutive est avantageusement rectiligne pour porter la/les glissières (7) maintenant le/les support(s) (6) de pièce(s) (5). Selon une variante de ce mode de réalisation, au moins deux des portions de bras sont en arc de cercle.

Selon une variante de réalisation représentée à la figure 4, les portions de bras (3a, 3b, 3c, 3d) sont constituées par des profiles rectilignes et sont au nombre de quatre s'intégrant au dispositif avec la même place pour le moteur (10) et la même construction de la cuve (2). La portion en arc de cercle du premier mode de réalisation est dans ce cas réalisée par au moins deux profiles rectilignes et avantageusement par trois profiles rectilignes, remplaçant le profile en C par un profile en U.

Aussi, selon encore un autre mode de réalisation représenté aux figures 5 et 6 les/le bras comporte trois portions (3a, 3b, 3c) constituées par des profiles rectilignes. Les/le bras (3) sont/est de forme sensiblement en U dont une des extrémités (32) est reliée au moteur (10) et l'autre extrémité (31) est reliée au support (6) de pièces (5). Dans ce mode réalisation, l'axe (X) de rotation du moteur (10) est proche de l'extrémité haute de la cuve (2), et la cuve ne comporte pas de portion de paroi en prolongement vers l'extérieur (EXT) sur l'extrémité supérieure d'une des parois verticales (2a) de la cuve (2). En effet, lorsque le support (6) de pièce (5) est en position haute émergée, le surplus de liquide (8) tombe directement dans la cuve (2).

Selon l'invention, le/les bras (3) pivote(nt) autour de l'axe (X) selon une amplitude supérieure ou égale à 90° et inférieure à 180°.

Le support de pièce (6) passe donc d'une position horizontale émergée à une position inclinée immergée permettant de remplir et de vider les pièces creuses (5) fixées verticalement sur leur support (6).

Durant le temps d'immersion nécessaire à la réalisation du traitement, les pièces (5) sont déplacées faisant au moins un aller-retour, d'une position limite haute, à une position limite basse et inversement, déterminé par la position extrême du/des bras, par la mise en mouvement du/des bras oscillants induite par le moteur (10). La zone dans laquelle se déplacent les pièces est déterminée entre le fond de la cuve et la surface du liquide.

Cette agitation mécanique des pièces dans le liquide de traitement permet d'améliorer le contact entre les pièces et le liquide présent dans la cuve et d'améliorer la réactivité chimique sur les pièces (5). Cela permet également d'apporter une meilleure homogénéité du bain de traitement (4).

Le contact électrique nécessaire pour certaines opérations de traitements, dans les traitements de conversion ou les traitements avec dépôt, est transmis aux pièces par l'intermédiaire d'une tresse (9) en cuivre fixée sur l'axe (X). Le courant parcourt l'axe, puis le/les bras oscillants (3), pour au final être transmis aux supports (6) et aux pièces (5) à traiter.

Dans le cas d'un traitement de dépôt électrolytique, tel qu'un cuivrage, les pièces à traiter seront soumises par la tresse (9) de cuivre à une polarité négative et le métal à déposer fixé sur une électrode sera soumis à une polarité positive.

Dans le cas d'un traitement de conversion électrolytique, tel qu'une anodisation, les pièces (5) à traiter seront soumises par la tresse (9) de cuivre à une polarité positive et l'électrode sera soumise à une polarité négative.

Selon le dispositif de l'invention, les différentes cuves nécessaires aux différentes étapes du traitement sont alignées côte à côte pour former une ligne de traitement.

Les supports sur lesquels sont fixés les pièces sont transférés d'une cuve à la cuve suivante par des moyens de transfert constitués par des bras et des préhenseurs reliés par un axe commun permettant de déplacer dans un mouvement transversal unique tous les supports de pièces d'une position à la suivante.

Dans l'installation de l'invention la chaîne de convoyage est disposée au-dessus de la ou des cuves, et l'axe général de convoyage est parallèle à l'axe de rotation du ou des bras.

La chaîne de convoyage comprend au moins un chariot mobile en déplacement sur un rail de guidage afin de pouvoir par déplacement de va et vient, et permettre le dégagement d'une ou de plusieurs cassettes comprenant les pièces déjà traitées, et permettre la mise en place d'une ou de plusieurs cassettes comprenant les pièces non encore traitées.

L'installation de l'invention comprend au moins une cuve de traitement et une chaîne de convoyage, et avantageusement une chaîne de stockage aval pour les cassettes des pièces non traitées, et une chaîne de stockage amont pour les cassettes des pièces déjà traitées.

On a compris que l'axe de rotation (X) du bras (3) est disposé d'une part à l'extérieur de la cuve et hors de la zone occupée par cette dernière, et d'autre part sous le plan constitué par la bordure supérieure de la cuve.

On a compris aussi que la forme générale du bras (3) a une forme non rectiligne, mais concave soit en forme d'un C soit constitué de plusieurs portions non dans le prolongement l'une de l'autre.

## Revendications

1. Installation de traitement de surface de pièces comprenant au moins une cuve de traitement (2) comprenant un liquide de traitement (4) dans laquelle est immergée au moins en partie un bras (3) portant sur une de ces extrémités au moins un support (6) de pièce comportant une face inférieure (6b) et une face supérieure (6a) maintenant en position les pièces (5) à traiter **caractérisé en ce qu'**il est monté en rotation autour d'un axe (X) situé d'une part à l'extérieur de la cuve (2) et d'autre part à un niveau inférieur au niveau constitué par la bordure d'extrémité supérieure (2c) de la cuve (2).

2. Installation de traitement de surface de pièces selon la revendication 1, **caractérisée en ce que** la forme générale du bras (3) a une forme non rectiligne, mais concave soit en forme d'un C soit constitué de plusieurs portions non dans le prolongement l'une de l'autre.

3. Installation de traitement de surface de pièces selon la revendication précédente, **caractérisée en ce que** le bras (3) a deux positions extrêmes et **en ce que** dans une des positions, le support (6) de pièce est maintenu à l'extérieur (EXT) de la cuve (2) de sorte que le plan général (P) du/des support(s) (6) soit parallèle au plan (PL) déterminé par la surface du liquide (4) contenue dans la cuve (2), la face inférieure (6b) dudit support (6) étant en regard vers le fond de ladite cuve (2), ce qui permet aux pièces (5) traitées de bien se vider du surplus de liquide (4) après traitement.

4. Installation de traitement de surface de pièces selon l'une quelconque des revendications précédentes, **caractérisée en ce que** le bras (3) comporte deux positions d'extrémités et **en ce que** dans une des positions, le/les support(s) (6) de pièces est maintenu de sorte que le plan général (P) du support (6) soit dans une position selon laquelle la face supérieure (6a) du support (6) de pièces est en regard vers le fond (2b) de la cuve (2).

5. Installation de traitement de surface de pièces selon l'une quelconque des revendications précédentes, **caractérisé en ce que** le bras (3) a sensiblement la forme d'un C dont une des extrémités (31) est fixée à l'axe de rotation (X) et son autre partie d'extrémité (32) porte le support (6) de pièce qui est destinée à être plongée dans le bain par l'action rotative du bras (3).

6. Installation de traitement de surface de pièces selon l'une quelconque des revendications précédentes, **caractérisée en ce que** le bras (3) pivote autour de l'axe (X) selon une amplitude supérieure à 90° et inférieure à 180°.

7. Installation de traitement de surface de pièces selon l'une quelconque des revendications précédentes, **caractérisée en ce que** l'axe (X) de rotation est mis en rotation par l'action d'un moteur (10) situé à un niveau inférieur au niveau constitué par la bordure supérieure (2c) de la cuve (2).

8. Installation de traitement de surface de pièces selon l'une quelconque des revendications précédentes, **caractérisée en ce que** la cuve (2) comporte un prolongement vers l'extérieure (EXT) dans sa partie supérieure permettant à la fois de protéger le moteur (10) ainsi que l'axe (X) et permettant aussi de récupérer le surplus de liquide (4) de traitement lorsque le support (6) de pièce est maintenu à l'extérieur de la cuve (2).

9. Installation de traitement de surface de pièces selon l'une quelconque des revendications précédentes **caractérisée en ce que** les supports (6) de pièces sont maintenus de façon amovible sur des glissières (7) fixées sur l'extrémité (32) du bras (3), opposée à l'extrémité (31) liée à l'axe (X) de rotation.

10. Installation de traitement de surface de pièces selon l'une quelconque des revendications précédentes, **caractérisée en ce que** les supports (6) sur lesquels sont fixées les pièces (3) sont transférés d'une cuve (2) à d'autres cuves (2), alignées cotes à cotes formant une ligne de traitement, par un bras (3) de transfert, lesdits bras de transfert étant reliés entre eux par un axe afin de déplacer dans un mouvement transversal unique tous les supports (6) d'une position à la suivante.

## Patentansprüche

1. Einrichtung zur Oberflächenbehandlung von Werkstücken, die mindestens einen Behandlungsbehälter (2)umfasst, welchereine Behandlungsflüssigkeit (4)umfasst, in der ein Arm (3) zumindest teilweise eingetaucht ist, der an einem seiner Enden mindestens einen Werkstückträger (6) trägt, der eine untere Seite (6b) und eine obere Seite (6a) aufweist, die die zu behandelnden Werkstücke (5) in ihrer Position halten, **dadurch gekennzeichnet, dass** er um eine Achse (X) drehbar montiert ist, die sich einerseits außerhalb des Behälters (2) und andererseits auf einem tieferen Niveau als der Rand am oberen Ende (2c) des Behälters (2) befindet.

2. Einrichtung zur Oberflächenbehandlung von Werkstücken nach Anspruch 1, **dadurch gekennzeichnet, dass** die allgemeine Form des Arms (3) nicht geradlinig, sondern konkav ist, entweder in Form eines C, oder aus mehreren Abschnitten, die nicht aneinandergereiht sind, besteht.

3. Einrichtung zur Oberflächenbehandlung von Werkstücken nach dem vorhergehenden Anspruch, **dadurch gekennzeichnet, dass** der Arm (3) zwei Endstellungen aufweist und dass in einer der Stellungen der Werkstückträger (6) derart außerhalb (EXT) des Behälters (2) gehalten wird, dass die allgemeine Ebene (P) des/der Träger(s) (6) parallel zur durch die Oberfläche der im Behälter (2) enthaltenen Flüssigkeit (4) gebildeten Ebene (PL) verläuft, wobei die untere Seite (6b) des Trägers (6) dem Boden des Behälters (2) gegenüberliegt, so dass der Überschuss an Flüssigkeit (4) nach der Behandlung gut aus den behandelten Werkstücken (5) auslaufen kann.

4. Einrichtung zur Oberflächenbehandlung von Werkstücken nach einem der vorhergehenden Ansprüche, **dadurch gekennzeichnet, dass** der Arm (3) zwei Endstellungen aufweist, und dass in einer der Stellungen der/die Werkstückträger (6) derart gehalten wird, dass die allgemeine Ebene (P) des Trägers (6) so positioniert ist, dass die obere Seite (6a) des Werkstückträgers (6) dem Boden (2b) des Behälters (2) gegenüberliegt.

5. Einrichtung zur Oberflächenbehandlung von Werkstücken nach einem der vorhergehenden Ansprüche, **dadurch gekennzeichnet, dass** der Arm (3) im Wesentlichen die Form eines C aufweist, dessen eine Ende (31) an der Rotationsachse (X) befestigt ist und dessen anderesEndteil (32) den Werkstückträger (6) trägt, der dazu eingerichtet ist, durch die Drehbewegung des Arms (3) in das Bad eingetaucht zu werden.

6. Einrichtung zur Oberflächenbehandlung von Werkstücken nach einem der vorhergehenden Ansprüche, **dadurch gekennzeichnet, dass** der Arm (3) um die Achse (X) mit einer Amplitude von mehr als 90° und weniger als 180° schwenkt.

7. Einrichtung zur Oberflächenbehandlung von Werkstücken nach einem der vorhergehenden Ansprüche, **dadurch gekennzeichnet, dass** die Rotationsachse (X) durch die Wirkung eines Motors (10) in Rotation versetzt wird, der sich auf einem tieferen Niveau als der obere Rand (2c) des Behälters (2) befindet.

8. Einrichtung zur Oberflächenbehandlung von Werkstücken nach einem der vorhergehenden Ansprüche, **dadurch gekennzeichnet, dass** der Behälter (2) in seinem oberen Teil einen Fortsatz nach außen (EXT) aufweist, der sowohl den Motor (10) als auch die Achse (X) schützt und mit dem auch der Überschuss an Behandlungsflüssigkeit (4) eingesammelt werden kann, wenn der Werkstückträger (6) außerhalb des Behälters (2) gehalten wird.

9. Einrichtung zur Oberflächenbehandlung von Werkstücken nach einem der vorhergehenden Ansprüche, **dadurch gekennzeichnet, dass** die Werkstückträger (6) auf Gleitschienen (7)abnehmbar gehalten sind, die an jenem Ende (32) des Arms (3) befestigt sind, das dem mit der Rotationsachse (X) verbundenen Ende (31) gegenüberliegt.

10. Einrichtung zur Oberflächenbehandlung von Werkstücken nach einem der vorhergehenden Ansprüche, **dadurch gekennzeichnet, dass** die Träger (6), an denen die Werkstücke (3) befestigt sind, durch einen Transportarm (3) von einem Behälter (2) zu anderenBehältern (2) überführt werden, welche eine Behandlungsanlage bildend aneinandergereiht sind, wobei die Transportarme durch eine Achse miteinander verbunden sind, um in einer einzigen Querbewegung sämtliche Träger (6) von einer Stellung zur nächsten zu verschieben.

## Claims

1. Installation for the surface treatment of parts, comprising at least one treatment tank (2) containing a treatment liquid (4) in which there is at least partially immersed an arm (3) carrying at one of its ends at least one part support (6) having a lower face (6b) and an upper face (6a) which holds in position the parts (5) to be treated, **characterised in that** it is rotatably mounted about an axis (X) which is situated on the one hand on the outside of the tank (2) and on the other hand at a level beneath the level constituted by the upper end edge (2c) of the tank (2).

2. Installation for the surface treatment of parts according to claim 1, **characterised in that** the general shape of the arm (3) has a form which is not straight but concave either in a C-shape or constituted by a plurality of portions which are not a continuation of one another.

3. Installation for the surface treatment of parts according to the preceding claim, **characterised in that** the arm (3) has two end positions and **in that**, in one of the positions, the part support (6) is held on the outside (EXT) of the tank (2) so that the general plane (P) of the support(s) (6) is parallel to the plane (PL) defined by the surface of the liquid (4) contained in the tank (2), the lower face (6b) of said support (6) facing the bottom of said tank (2), which allows excess liquid (4) to drain properly from the treated parts (5) after treatment.

4. Installation for the surface treatment of parts according to any one of the preceding claims, **characterised in that** the arm (3) has two end positions and **in that**, in one of the end positions, the part support(s) (6) is/are held so that the general plane (P) of the support (6) is in a position in which the upper face (6a) of the part support (6) faces the bottom (2b) of the tank (2).

5. Installation for the surface treatment of parts according to any one of the preceding claims, **characterised in that** the arm (3) substantially has the shape of a C, one of the ends (31) of which is fixed to the axis (X) of rotation and the other end portion (32) of which carries the part support (6) which is to be immersed in the bath by the rotating action of the arm (3).

6. Installation for the surface treatment of parts according to any one of the preceding claims, **characterised in that** the arm (3) pivots about the axis (X) with an amplitude greater than 90° and less than 180°.

7. Installation for the surface treatment of parts according to any one of the preceding claims, **characterised in that** the axis (X) of rotation is made to rotate by the action of a motor (10) situated at a level beneath the level constituted by the upper edge (2c) of the tank (2).

8. Installation for the surface treatment of parts according to any one of the preceding claims, **characterised in that** the tank (2) has in its upper portion an extension towards the outside (EXT), which allows both the motor (10) and the axis (X) to be protected and also allows excess treatment liquid (4) to be recovered when the part support (6) is held outside the tank (2).

9. Installation for the surface treatment of parts according to any one of the preceding claims, **characterised in that** the part supports (6) are held in a removable manner on slide members (7) which are fixed to the end (32) of the arm (3) opposite the end (31) that is connected to the axis (X) of rotation.

10. Installation for the surface treatment of parts according to any one of the preceding claims, **characterised in that** the supports (6) to which the parts (3) are fixed are transferred from one tank (2) to other tanks (2), which are aligned side by side to form a treatment line, by a transfer arm (3), said transfer arms being connected together by an axis so as to move all the supports (6) from one position to the next in a single transverse movement.
